# EUROPÄISCHE PATENTANMELDUNG

(11) **EP 4 603 669 A1**
(43) Veröffentlichungstag der Anmeldung: **20.08.2025**
(21) Anmeldenummer: 24158216.2
(22) Anmeldetag: 16.02.2024
(51) Int. Cl.: E05F 15/40, E05F 15/43

(54) **VERFAHREN ZUM BETRIEB EINES TORES, DETEKTIONSGITTER UND TORANORDNUNG**

(71) Anmelder: Novoferm Tormatic GmbH, Eisenhüttenweg 6 44145 Dortmund (DE)
(72) Erfinder: DIETZ, Christian, 51688 Wipperfürth (DE); SCHMEDT, Thomas, 59379 Selm (DE)
(74) Vertreter: Andrejewski - Honke Patent- und Rechtsanwälte Partnerschaft mbB

(57) **Zusammenfassung**

Verfahren zum Betrieb eines Tors (4) mit einem zwischen einer Schließstellung und einer Öffnungsstellung entlang eines Fahrwegs bewegbaren Torblatt (5), mit einem mit dem Torblatt (5) gekoppelten Torantrieb (7), mit einer den Torantrieb (7) steuernden Torsteuerung (8) und mit zumindest einem eine Mehrzahl an entlang des Fahrwegs beabstandet angeordneten Detektionseinrichtungen (11) aufweisenden und mit der Torsteuerung (8) über einen Signalweg (9) verbundenen Detektionsgitter (10), wobei die Detektionseinrichtungen (11) beim Detektieren eines Objekts in einem ihnen zugeordneten Detektionsbereich einen aktivierten Zustand einnehmen, wobei das Detektionsgitter (10) in einem nominalen Betriebszustand (A), wenn keine der Detektionseinrichtungen (11) aktiviert ist, ein gepulstes erstes Signal über den Signalweg (9) an die Torsteuerung (8) übermittelt, wobei das Detektionsgitter (10) in einem Fehlerzustand (B) ein nicht-gepulstes zweites Signal über den Signalweg (9) an die Torsteuerung (8) übermittelt, dadurch gekennzeichnet, dass das Detektionsgitter (10) in dem nominalen Betriebszustand (A) das gepulste erste Signal mit einer konstanten ersten Frequenz (f₁) übermittelt und dass das Detektionsgitter (10) in einem von dem nominalen Betriebszustand (A) und dem Fehlerzustand (B) abweichenden dritten Betriebszustand (C) ein gepulstes drittes Signal mit einer von der ersten Frequenz (f₁) abweichenden zweiten Frequenz (f₂) über den Signalweg (9) an die Torsteuerung (8) übermittelt.

## Beschreibung

Die Erfindung betrifft ein Verfahren zum Betrieb eines Tores mit einem zwischen einer Schließstellung und einer Öffnungsstellung entlang eines Fahrwegs bewegbaren Torblatt, mit einem mit dem Torblatt gekoppelten Torantrieb, mit einer den Torantrieb steuernden Torsteuerung und mit zumindest einem eine Mehrzahl an entlang des Fahrwegs beabstandet angeordneten Detektionseinrichtungen aufweisenden und mit der Torsteuerung über einen Signalweg verbundenen Detektionsgitter. Die Detektionseinrichtungen weisen jeweils einen ihnen zugeordneten Detektionsbereich auf und nehmen beim Detektieren eines Objekts in dem Detektionsbereich einen aktivierten Zustand ein. In einem nominalen Betriebszustand, wenn keine der Detektionseinrichtungen aktiviert ist, übermittelt das Detektionsgitter ein gepulstes Signal über den Signalweg an die Torsteuerung. In einem Fehlerzustand übermittelt das Detektionsgitter ein nicht gepulstes zweites Signal über den Signalweg an die Torsteuerung.

Ein Tor dient dem Verschließen einer auch als Toröffnung bezeichneten Gebäudeöffnung. Dabei wird das Tor derart angeordnet, dass das Torblatt in der Schließstellung die Toröffnung verschließt und in der Öffnungsstellung Toröffnung zumindest teilweise freigibt. Um Kollisionen - insbesondere bei einer Schließfahrt, d. h. bei einer von der Öffnungsstellung in Richtung der Schließstellung gerichteten Bewegung des Torblatts - zu vermeiden weisen Tore regelmäßig Sicherheitseinrichtungen auf. Diese dienen der Erkennung von Objekten entlang des Fahrwegs. Die Erfindung geht dabei von einem Szenario aus, bei dem als Sicherheitseinrichtung ein sogenanntes Detektion geht mit einer Mehrzahl von unabhängigen Detektionseinheiten entlang des Fahrwegs angeordnet ist.

Dabei ergibt sich jedoch die Schwierigkeit, dass für eine zuverlässige Erkennung die einzelnen Detektionseinrichtungen so nah wie möglich entlang des Fahrwegs - insbesondere innerhalb des von dem Tor bei einer Schließ- oder Öffnungsfahrt überstrichenen Raums - angeordnet sein müssen. Dort können sie jedoch mitunter auch durch das Tor selbst ausgelöst werden.

Die Erfindung geht von einem einfachen Signalisierungsverfahren aus, bei dem entweder ein gepulstes OK-Signal oder ein nicht-gepulstes Fehlersignal über den insbesondere unidirektionalen Signalweg an die Torsteuerung übermittelt wird. Der Signalweg kann dabei ohne Beschränkung der Erfindung z. B. ein elektrische Leiter, ein Lichtwellenleiter oder ein Funkkanal sein. Ein gepulstes Signal wechselt dabei periodisch zwischen einem niedrigen und einem hohen Niveau (der elektrischen Spannungen, der Helligkeit bzw. der Funk-Feldstärke etc.). Bei dem niedrigen Niveau kann es sich insbesondere um einen 0-Zustand ohne Signal handeln.

Die Konvention eines nicht-gepulsten Signals als Fehlersignal hat dabei insbesondere den Vorteil, dass auch eine vollständige Signalunterbrechung oder Überlagerung mit einem konstanten Störsignal zuverlässig als Fehler registriert wird, so dass das Tor in einen sicheren Betriebszustand überführt werden kann.

Gegenüber einfachen Detektionseinrichtungen - z. B. Lichtschranken - ergeben sich bei den komplexeren Detektionsgittern jedoch zusätzliche Schwierigkeiten, wenn diese auch bei einer Bewegung des Tors aktiviert werden. Mehrere Detektionseinrichtungen sind dabei entlang des Fahrwegs angeordnet, wobei der Fahrweg durch die verschiedenen Detektionsbereiche verläuft. Infolgedessen aktiviert das Torblatt bei einer Schließfahrt von der Öffnungsstellung zur Schließstellung nacheinander zumindest einzelne Detektionseinrichtungen. Würde dies bei jeder Schließfahrt ein Fehlersignal hervorrufen, wäre der vorgesehene Betrieb des Tors unmöglich. Das Detektionsgitter gänzlich abzuschalten bzw. das Fehlersignal zu ignorieren ist ebenfalls nicht wünschenswert.

Daher sind Tore mit Detektionsgittern häufig mit einer sogenannten Blanking-Funktion ausgestattet. Dabei löst eine Aktivierung der Detektionseinrichtungen kein Fehlersignal aus, wenn diese konsekutiv in der Schließrichtung, das heißt insbesondere von oben nach unten, erfolgt. Grundsätzlich löst die Aktivierung jeder der Detektionseinrichtungen im Detektionsgitter den Fehlerzustand aus, da ein im Fahrweg befindliches Objekt und damit eine potentielle Kollisionsgefahr erkannt wurde.

Beim Blanking gilt dies nicht für die in Schließrichtung erste bzw. oberste Detektionseinrichtung. Wird diese aktiviert - ohne dass zuvor eine andere Detektionseinrichtung aktiviert ist - wechselt das Detektionsgitter in den Blanking-Modus. In diesem führt die Aktivierung der in der Schließrichtung nächstfolgenden nicht-aktivierten Direktionseinrichtung nicht zu einem Fehlersignal, sondern zu Fortsetzung des Blanking-Modus.

In der Praxis hat sich jedoch gezeigt, dass auch dieses System - insbesondere bei Detektionseinrichtungen, welche sich nicht über die gesamte Höhe der Toröffnung erstrecken, fehleranfällig ist. So können auch andere Gegenstände außer dem Torblatt, welche das Detektionsgitter in der Schließrichtung überstreichen, den Blanking-Modus aktivieren, so dass fälschlicherweise ein OK-Signal an die Torsteuerung übermittelt wird. Es ist bereits vorgekommen, dass eine Arbeitsbühne mit einem geneigten Arm derart in eine Toröffnung eingefahren ist, dass der Arm die Detektionseinrichtung des Detektionsgitters von oben nach unten nacheinander aktiviert hat. Infolgedessen hat das Detektionsgitter trotz des im Gefahrenbereich entlang des Schließwegs befindlichen Arbeitsgeräts fälschlicherweise den Blanking-Modus aktiviert und ein OK-Signal an die Torsteuerung gesendet. Infolgedessen war eine Schließbewegung des Torblatts möglich, bei der es zur Kollision kam.

Um dieses Gefährdungsszenario zu eliminieren, ist eine verbesserte Kommunikation zwischen dem Detektionsgitter und der Torsteuerung erforderlich. Hierzu ist bereits vorgeschlagen worden, das Detektionsgitter und die Torsteuerung mit einem komplexen Netzwerk- oder Kommunikationsprotokoll, z. B. mit einem seriellen oder parallelen Kommunikationsprotokoll zu verbinden. Hierdurch sind jedoch zusätzliche Kommunikationswege, insbesondere Leitungen und/oder zusätzliche Einrichtungen sowohl am Detektionsgitter als auch an der Torsteuerung erforderlich. Die vorgenommenen Änderungen müssen dabei aneinander angepasst sein und gleichzeitig vorgenommen werden.

Vor diesem Hintergrund liegt der Erfindung die Aufgabe zugrunde, die Betriebssicherheit eines gattungsgemäßen Tores mit einfachen Mitteln ohne die Implementierung eines zusätzlichen Signalisierungswegs zu verbessern. Gegenstand der Erfindung und Lösung dieser Aufgabe ist ein Verfahren nach Anspruch 1, eine Torsteuerung nach Anspruch 9, ein Detektionsgitter nach Anspruch 10 und eine Toranordnung nach Anspruch 11. Bevorzugte Ausgestaltungen sind jeweils in den abhängigen Unteransprüchen angegeben.

Ausgehend von dem gattungsgemäßen Verfahren ist erfindungsgemäß vorgesehen, dass das Detektionsgitter in dem nominalen Betriebszustand das gepulste Signal mit einer konstanten ersten Frequenz (erstes Signal) übermittelt und dass das Detektionsgitter in einem von dem nominalen Betriebszustand und dem Fehlerzustand abweichenden dritten Betriebszustand ein gepulstes drittes Signal mit einer von der ersten Frequenz abweichenden zweiten Frequenz an die Torsteuerung übermittelt. Hierdurch ist das Detektionsgitter dazu in der Lage, an die Torsteuerung eine differenzierte Rückmeldung abzugeben, welche von einem bloßen binären Signal (entweder Nominalzustand oder Fehlerzustand) abweicht. Hierzu ist kein weiterer Signalweg, d. h. insbesondere keine weitere Leitung bzw. kein weiterer Funkkanal, notwendig, um die zusätzliche Information zu übertragen.

Dabei stellt das erfindungsgemäße Vorgehen gleich in zweifacher Hinsicht eine Abwärtskompatibilität bereit. Selbst für den Fall, dass die Torsteuerung keine Unterscheidung zwischen der ersten und der zweiten Frequenz vornimmt, wird sie jedoch ein gepulstes Signal als nicht-Vorhandensein eines Federzustands erkannt. Ebenso ist es ausreichend, wenn das Detektionsgitter lediglich ein gepulstes nominelles Signal ein nicht-gepulstes Fehlersignal aussenden kann, da auch eine Torsteuerung, welche zu weiterer Unterscheidung fähig ist, so zumindest zwischen nominellem Zustand und Fehlerzustand diskriminieren kann.

Im Rahmen der Erfindung ist ein gepulstes Signal so zu verstehen, dass ein Signal (insbesondere elektrische Spannung, Druck, Lichtstärke, Feldstärke, Frequenz und/oder Phasenlage - zwischen einem ersten Zustand und einem zweiten Zustand periodisch wechselt. Das gepulste Signal wird insbesondere elektrisch bzw. elektronisch generiert und kann ohne Beschränkung der Erfindung eine Rechteck-, Dreieck- Sägezahn-, Sinus- oder sonstige periodische Form aufweisen. Eine besonders einfache Signalverarbeitung ergibt sich bei einem sogenannten Rechteck-Signal, welche sich mit einfachsten elektronischen Mitteln erzeugen lässt.

Grundsätzlich ist es möglich, dass die erste Frequenz und/oder die zweite Frequenz in der Torsteuerung hardware- und/oder softwareseitig in dem Detektionsgitter und/oder der Torsteuerung vorprogrammiert sind. Hierdurch ist eine besonders einfache Verbindung der beiden Komponenten ohne zusätzlichen Einrichtungsaufwand möglich.

Alternativ oder zusätzlich kann es vorgesehen sein, dass die erste Frequenz von der Torsteuerung - insbesondere in einer initialen Einrichtungsphase und/oder während des laufenden Betriebs - selbsttätig bestimmt wird. Dies vereinfacht die Einrichtung und dem Betrieb des Tores, da die Torsteuerung auf unterschiedliche Fabrikate der Lichtgitter und/oder alterungsbedingte Änderungen der ersten und/oder zweiten Frequenz angepasst werden kann.

Besonders bevorzugt wird - ermittelt die Torsteuerung ein Frequenzspektrum der über den Signalweg empfangenen Signale und ermittelt anhand dessen die erste Frequenz. Insbesondere wird dabei das Frequenzspektrum numerisch, insbesondere durch eine sogenannte fft (fast fourier transformation) ermittelt.

Zweckmäßigerweise wird die erste Frequenz durch das größte Maximum des Frequenzspektrums, insbesondere in einem vorgesehenen Frequenzbereich, bestimmt. Dabei ist davon auszugehen, dass während der initialen Einrichtungsphase und auch im Durchschnitt des Normalbetriebs ein nominelles Signal vorliegt.

Unabhängig von der Art der Bestimmung der ersten Frequenz liegt diese bevorzugt in einem Bereich zwischen 500 und 2.000 Hz, insbesondere zwischen 750 und 1.500 Hz, besonders bevorzugt bei etwa 800 bis 1.000 Hz. In diesem Bereich führen insbesondere elektrische Signale nicht zu einer nennenswerten elektromagnetischen Abstrahlung entlang der Leiter.

Gleichzeitig ist das Signal hochfrequent genug, um auch in kurzen Zeitspannen eine sichere Erkennung zu gewährleisten. Überdies kann das Signal zu Diagnosezwecken über einen Wandler in akustische Signale umgewandelt werden, welche in einem gut hör- und unterscheidbaren Frequenzbereich liegen.

Vorzugsweise stehen die erste Frequenz und die zweite Frequenz zueinander in einem vorgegebenen Verhältnis. Dadurch kann sowohl bei einer dynamischen Erkennung der ersten Frequenz als auch bei einer vorprogrammierten Frequenzverteilung direkt die zweite Frequenz im vorgegebenen Verhältnis implementiert bzw. bestimmt werden.

Zweckmäßigerweise ist die zweite Frequenz geringer als die erste Frequenz. Dadurch kann die zweite Frequenz beispielsweise durch einen Frequenzabfall des Signals detektiert werden. Auch zeigt sich bei einer elektrischen Übertragung keine größere elektromagnetische Abstrahlung als beim Senden des nominalen Betriebssignals. Auch ist gewährleistet, dass elektrische Schaltungen, welche die erste Frequenz erfassen können, gleichzeitig auch zur Erfassung des niederfrequenteren zweiten Signals in der Lage sind. Auch erleichtert dies die automatisierte Erkennung der ersten Frequenz, da diese das Frequenzmaximum bei der höchsten Frequenz bildet.

Gemäß einer bevorzugten Ausgestaltung der Erfindung ist der dritte Betriebszustand ein aktiviertes Blanking. In diesem Zustand sind ein oder mehrere Detektionseinrichtungen in der Schließrichtung aufeinanderfolgend aktiviert worden. Dies entspricht dem Aktivierungsbild bei einem sich schließenden Tor, welches nacheinander in der Schließrichtung die Detektionsbereiche der Detektionseinrichtungen sequentiell durchfährt. Während einer Schließfahrt muss ein solches Muster nicht zwingend einen Fehlerfall kennzeichnen, sondern kann insbesondere Teil des normalen Betriebsablaufs sein.

Durch das Signal mit der zweiten Frequenz, welches den Blanking-Zustand kennzeichnet, ist die Torsteuerung - in welcher hinterlegt ist, ob der Torantrieb in Schließrichtung aktiviert ist oder nicht - in der Lage zu unterscheiden, ob ein normaler Betriebsablauf oder gegebenenfalls eine fälschliche Aktivierung des Blankings vorliegt. In diesem Fall wird das Vorliegen des dritten Betriebszustands bei Stillstand des Torantriebs als Fehlerzustand interpretiert, sodass ein (weiteres) Schließen durch die Torsteuerung unterbunden wird.

Vorzugsweise interpretiert die Torsteuerung während einer von der Öffnungsstellung zu der Schließstellung gerichteten Schließfahrt ein nicht gepulstes Signal des Detektionsgitters und gegebenenfalls ein Signal mit einer von der ersten Frequenz abweichenden Frequenz als Fehlersignal und stoppt infolgedessen den Torantrieb und/oder reversiert diesen. Unter Reversieren wird dabei das Zurückfahren des Tors entgegen der Schließrichtung - insbesondere um einen geringen Betrag zwischen 10 cm und 0,5 m - bezeichnet.

Vorzugsweise wird das dritte Signal nicht als Fehlersignal interpretiert - so dass die Schließfahrt fortgesetzt wird. Dabei kann das dritte Signal einerseits generell nicht als Fehlersignal interpretiert werden. Besonders bevorzugt wird das dritte Signal zeitgesteuert und/oder in Abhängigkeit von der Schließposition des Torblatts nicht als Fehlersignal interpretiert. Anhand einer Zeitsteuerung - Messung der Zeit, seit dem Beginn der Schließfahrt (indirekte Positionsbestimmung) oder aufgrund einer direkten Messung der Schließposition des Torblatts (durch einen Weggeber, einen Drehwinkelgeber am Torantrieb etc.) kann vorbestimmt werden, ob mit dem Eintritt des Torblatts in den Erfassungsbereich zumindest einer Detektionseinrichtung und damit der Aktivierung des Blankings zu rechnen ist. Hierdurch lassen sich in besonders vorteilhafter Weise auch falsche Blanking-Erkennungen während einer bereits begonnenen Schließfahrt erkennen.

Vorzugsweise wird der dritte Betriebszustand außerhalb einer Schließfahrt, insbesondere beim Stillstand des Torantriebs als Fehlersignal interpretiert. Beim Auftreten eines Fehlersignals (nicht gepulstes Signal und gegebenenfalls ein oder mehrere von einem gepulsten Signal mit der ersten Frequenz abweichende Signale) wird eine Schließfahrt unterbunden. Der Torantrieb kann in diesem Zustand nicht von einem Bediener dahingehend angesteuert werden, das Torblatt in Richtung der Schließstellung zu bewegen.

Gemäß einer bevorzugten Ausgestaltung weist zumindest eine Detektionseinrichtung, vorzugsweise sämtliche Detektionseinrichtungen eine Lichtschranke auf. Bei einer Lichtschranke wird ein sichtbarer oder nichtsichtbarer Lichtstrahl durch den Detektionsbereich von einem Sender zu einem Empfänger geleitet. Dabei können Sender und Empfänger einander gegenüberliegend an beiden Seiten des Detektionsbereichs angeordnet sein oder nebeneinander, wobei am gegenüberliegenden Ende des Detektionsbereichs zumindest ein Reflektor ausgebildet ist. Das Eindringen eines Objekts in den Detektionsbereich wird dadurch festgestellt, dass die vom Empfänger detektierte Lichtmenge vermindert oder gänzlich unterbrochen wird. Bei dem Sender kann es sich um eine gebündelte Lichtquelle, insbesondere einen Laser handeln. Zur Vermeidung von falschen Signalen durch Streulicht ist es üblich, eine in der Natur nicht vorkommende Wellenlänge zu verwenden und/oder gegebenenfalls eine Modulation des von der Lichtquelle ausgesendeten Lichts vorzunehmen.

Besonders bevorzugt werden in dem Detektionsgitter mehrere Lichtschranken zu einem sogenannten Lichtgitter miteinander verbunden. Das Lichtgitter bildet dabei mehrere, vorzugsweise äquidistant entlang des Fahrwegs angeordnete Detektionsbereiche aus.

Im Rahmen der Erfindung ist es auch möglich, dass von dem Detektionsgitter über den Signalweg an die Torsteuerung weitere Signale mit von der ersten und zweiten Frequenz abweichenden weiteren Frequenzen übertragen werden.

Bevorzugt ist dem nominellen Betriebszustand nicht eine einzelne Frequenz zugeordnet, sondern ein OK-Signal in einem Frequenzbereich - z.B. 800 Hz bis 1.000 Hz - zugeordnet. Dabei kann durch die Frequenz innerhalb dieses Frequenzbereichs eine zusätzliche Information - z.B. die Ausrichtung von einem ersten Wert "schlecht" bei 800 Hz bis zu einem zweiten Wert "sehr gut" bei 1.000 Hz - übertragen werden.

Gegenstand der Erfindung ist ebenfalls eine Torsteuerung, welche zur Durchführung des erfindungsgemäßen Verfahrens eingerichtet ist. Dabei weist die Torsteuerung einen Signalempfänger auf und ist dazu eingerichtet, ein von dem Signalempfänger empfangenes mit einer ersten Frequenz gepulstes erstes Signal als nominelles Signal zu verarbeiten, nicht-gepulstes zweites Signal als Fehlersignal zu verarbeiten, und ein mit einer zweiten Frequenz gepulstes drittes Signal als dritten Betriebszustand zu verarbeiten. Die Torsteuerung ist ferner dazu eingerichtet, den Torantrieb eines Tores anzusteuern und in Abhängigkeit vom Betriebszustand zu sperren, zu stoppen und/oder zu reversieren.

Gegenstand der Erfindung ist auch ein Detektionsgitter mit einer Vielzahl von Detektionseinrichtungen, welche entlang eines Fahrwegs eines Tors angeordnet werden können, und mit zumindest einem Signalgeber, welcher dazu eingerichtet ist, in einem nominellen Betriebszustand ein gepulstes Signal mit einer ersten Frequenz auszugeben, in einem Fehlerfall ein nicht-gepulstes zweites Signal auszugeben, und in einem von dem nominalen Betriebszustand und dem Fehlerzustand abweichenden dritten Betriebszustand ein gepulstes Signal mit einer zweiten Frequenz auszugeben. Das Detektionsgitter ist dazu eingerichtet, in einem zuvor beschriebenen erfindungsgemäßen Verfahren eingesetzt zu werden. Aufgrund der inhärenten technischen Abwärtskompatibilität kann es jedoch auch im herkömmlichen Toren Verwendung finden.

Weiterhin betrifft die Erfindung eine Toranordnung mit einer eine Toröffnung aufweisenden Gebäudewand, mit einem an der Toröffnung angeordneten Tor, welches ein zwischen einer die Toröffnung verschließenden Schließstellung und einer die Toröffnung zumindest teilweise freigebenden Öffnungsstellung entlang eines Fahrwegs bewegbaren Torblatt und einen mit dem Torblatt gekoppelten Torantrieb aufweist. Erfindungsgemäß ist die Toranordnung mit einer erfindungsgemäßen Torsteuerung und einem erfindungsgemäßen Detektionsgitter versehen und dazu eingerichtet, das erfindungsgemäße Verfahren durchzuführen.

Die Erfindung wird anhand von zwei Figuren erläutert. Es zeigen dabei schematisch:
- Figur 1: eine schematische Darstellung einer erfindungsgemäßen Toranordnung und
- Figur 2: ein schematisches Zustandsdiagramm zur Verdeutlichung des erfindungsgemäßen Verfahrens.

Die Figur 1 zeigt eine erfindungsgemäße Toranordnung 1 mit einer eine Toröffnung 2 aufweisenden Gebäudewand 3 und einem an der Toröffnung 2 angeordneten Tor 4. Das Tor weist ein zwischen einer die Tor-öffnung 2 verschließenden Schließstellung und einer die Toröffnung 2 zumindest teilweise freigebenden Öffnungsstellung bewegbares Torblatt 5 auf, welches in dem Ausführungsbeispiel als Sektionaltor ausgebildet ist. Die Erfindung ist jedoch ohne weiteres auch auf andere Torarten, insbesondere Rolltore, Schwingtore oder Schiebetore anwendbar.

Das aus einer Mehrzahl von gelenkig miteinander verbundenen Paneelen gebildete Torblatt 5 ist dabei zwischen der Öffnungsstellung und der Schließstellung entlang eines Fahrwegs beweglich, welcher im Ausführungsbeispiel durch seitliche Führungsschienen 6 definiert wird.

Das Torblatt 5 ist mit einem Torantrieb 7 gekoppelt, durch welchen eine Öffnungs- oder Schließfahrt bewirkt werden kann. Der Torantrieb 7 wird durch eine Torsteuerung 8 gesteuert. Weiterhin ist die Torsteuerung 8 über einen Signalweg 9 mit einem Detektionsgitter 10 verbunden, welches eine Vielzahl von entlang des Fahrwegs angeordneten Detektionseinrichtungen 11 aufweist.

In dem Ausführungsbeispiel ist das Detektionsgitter 10 als Lichtgitter ausgebildet, dessen Detektionseinrichtungen 11 Lichtschranken bilden, deren Lichtstrahlen 12 die Toröffnung 2 im unteren Bereich überspannen. Durch die Detektionseinrichtungen 11 können innerhalb des Fahrwegs in der Toröffnung 2 befindliche Objekte erkannt und entsprechend von der Torsteuerung 8 verarbeitet werden.

Das erfindungsgemäße Verfahren wird anhand der Figur 2 erläutert. Das Detektionsgitter 10 weist neben den Detektionseinrichtungen 11 zumindest eine mit den Detektionseinrichtungen 11 verbundene Signalverarbeitungseinheit 10a auf, welche zwischen einem nominalen Betriebszustand A, einem Fehlerzustand B und einem dritten Betriebszustand C wechseln kann. Der nominale Betriebszustand A wird insbesondere dann erreicht, wenn keine der Detektionseinrichtungen 11 aktiviert ist. Der Fehlerzustand B wird eingenommen, wenn von den Detektionseinrichtungen 11 außerhalb des dritten Betriebszustands C (Blanking-Modus) ein Objekt erkannt wird.

Weiterhin umfasst das Detektionsgitter 10 einen Signalgeber 10b, welcher im ersten Betriebszustand A mit einer ersten Frequenz f₁ von 800 Hz, im Fehlerzustand B nicht gepulst, d. h. mit einer Frequenz f₀ von 0 Hz und im dritten Betriebszustand C mit einer zweiten Frequenz f₂ von 400 Hz angesteuert wird. Dieser übermittelt über den unidirektionalen, d. h. in einer Richtung wirksamen Signalweg 9 das Signal an einem zugeordneten Signalempfänger 8a der Torsteuerung 8. Der Signalempfänger kann dabei bei dem über den Signalweg 9 empfangenen Signal das Vorliegen einer ersten Frequenz f₁, eines nicht gepulsten Signals f₀ oder einer zweiten Frequenz f₂ erkennen. Dabei wird ein nicht gepulstes Signal als Fehlersignal X interpretiert und der Torantrieb 7 gegenüber einer (weiteren) Schließbewegung gesperrt, bzw. in einer laufenden Schließbewegung gestoppt und gegebenenfalls reversiert.

Bei Erkennen der ersten Frequenz f₁ wird ein nominaler Betriebszustand N eingenommen, indem das Tor außerhalb der Öffnungsposition (weiter) geöffnet bzw. außerhalb der Schließposition (weiter) geschlossen werden kann.

Bei Erkennen eines Signals mit einer zweiten Frequenz f₂ wird im Rahmen des Ausführungsbeispiels zusätzlich überprüft, ob gegenwärtig eine Schließfahrt - eine Schließbewegung in Richtung der Schließstellung - durchgeführt wird. In diesem Fall handelt es sich um den normalen Betrieb und der Nominalzustand N wird eingenommen. Sollte keine Schließbewegung durchgeführt werden, handelt es sich um eine fehlerhafte Aktivierung des Blanking-Modus C, so dass der Fehlerzustand X aktiviert wird.

## Patentansprüche

1. Verfahren zum Betrieb eines Tores (4) mit einem zwischen einer Schließstellung und einer Öffnungsstellung entlang eines Fahrwegs bewegbaren Torblatt (5), mit einem mit dem Torblatt (5) gekoppelten Torantrieb (7), mit einer den Torantrieb (7) steuernden Torsteuerung (8) und mit zumindest einem eine Mehrzahl an entlang des Fahrwegs beabstandet angeordneten Detektionseinrichtungen (11) aufweisenden und mit der Torsteuerung (8) über einen Signalweg (9) verbundenen Detektionsgitter (10), wobei die Detektionseinrichtungen (11) beim Detektieren eines Objekts in einem ihnen zugeordneten Detektionsbereich (12) einen aktivierten Zustand einnehmen, wobei das Detektionsgitter (10) in einem nominalen Betriebszustand (A), wenn keine der Detektionseinrichtungen (11) aktiviert ist, ein gepulstes erstes Signal über den Signalweg (9) an die Torsteuerung (8) übermittelt, wobei das Detektionsgitter (10) in einem Fehlerzustand (B) ein nicht-gepulstes zweites Signal über den Signalweg (9) an die Torsteuerung (8) übermittelt, **dadurch gekennzeichnet, dass** das Detektionsgitter (10) in dem nominalen Betriebszustand (A) das gepulste erste Signal mit einer konstanten ersten Frequenz (f₁) übermittelt und dass das Detektionsgitter (10) in einem von dem nominalen Betriebszustand (A) und dem Fehlerzustand (B) abweichenden dritten Betriebszustand (C) ein gepulstes drittes Signal mit einer von der ersten Frequenz (f₁) abweichenden zweiten Frequenz (f₂) über den Signalweg (9) an die Torsteuerung (8) übermittelt.

2. Verfahren nach Anspruch 1, **dadurch gekennzeichnet, dass** der dritte Betriebszustand (C) ein aktiviertes Blanking des Detektionsgitters (10) ist.

3. Verfahren nach Anspruch 1 oder 2, **dadurch gekennzeichnet, dass** die Torsteuerung (8) bei einem Fehlersignal den Torantrieb (7) sperrt, stoppt und/oder reversiert.

4. Verfahren nach Anspruch 3, **dadurch gekennzeichnet, dass** das zweite Signal von der Torsteuerung (8), insbesondere während einer von der Öffnungsstellung zu der Schließstellung gerichteten Schließfahrt, als Fehlersignal (X) interpretiert wird.

5. Verfahren nach Anspruch 3 oder 4 **dadurch gekennzeichnet, dass** das dritte Signal, insbesondere zeitgesteuert und/oder in Abhängigkeit von der Schließposition des Torblatts (5), nicht als Fehlersignal (X) interpretiert wird.

6. Verfahren nach einem der Ansprüche 3 bis 5, **dadurch gekennzeichnet, dass** das dritte Signal, insbesondere bei nicht aktivem Torantrieb oder außerhalb einer Schließfahrt, als Fehlersignal (X) interpretiert wird.

7. Verfahren nach einem der Ansprüche 1 bis 6, **dadurch gekennzeichnet, dass** zumindest eine Detektionseinrichtung (11) eine Lichtschranke ist.

8. Verfahren nach Anspruch 7, **dadurch gekennzeichnet, dass** das Detektionsgitter (10) ein Lichtgitter ist.

9. Torsteuerung (8) zur Durchführung eines Verfahrens nach einem der Ansprüche 1 bis 8 mit einem Signalempfänger (8a), wobei die Torsteuerung (8) dazu eingerichtet ist, ein von dem Signalempfänger (8a) empfangenes mit einer ersten Frequenz (f₁) gepulstes erste Signal als nominelles Signal (N) zu verarbeiten, ein nicht-gepulstes zweites Signal als Fehlersignal (X) zu verarbeiten und ein mit einer zweiten Frequenz (f₂) gepulstes drittes Signal als dritten Betriebszustand (C) zu verarbeiten und wobei die Torsteuerung (8) ferner dazu eingerichtet ist, einen Torantrieb (7) eines Tores (4) anzusteuern und in Abhängigkeit vom Betriebszustand zu sperren, zu stoppen und/oder zu reversieren.

10. Detektionsgitter (10) mit einer Vielzahl von Detektionseinrichtungen (11), welche entlang eines Fahrwegs eines Tors (4) angeordnet werden können, und mit zumindest einem Signalgeber, welcher dazu eingerichtet ist, in einem nominalen Betriebszustand (A) ein gepulstes erstes Signal mit einer ersten Frequenz (f₁) auszugeben, in einem Fehlerzustand ein nicht-gepulstes zweites Signal auszugeben und in einem von dem nominalen Betriebszustand (A) und dem Fehlerzustand abweichenden dritten Betriebszustand (C) ein gepulstes drittes Signal mit einer zweiten Frequenz (f₂) auszugeben.

11. Toranordnung (1) mit einer eine Toröffnung (2) aufweisenden Gebäudewand (3), mit einem an der Toröffnung (2) angeordneten Tor (4), welches ein zwischen einer die Toröffnung (2) verschließenden Schließstellung und einer die Toröffnung (2) zumindest teilweise freigebenden Öffnungsstellung entlang eines Fahrwegs bewegbaren Torblatt (5) und einen mit dem Torblatt (5) gekoppelten Torantrieb (7) aufweist, **dadurch gekennzeichnet, dass** die Toranordnung (1) mit einer Torsteuerung (8) nach Anspruch 9 und einem über einen Signalweg (9) mit der Torsteuerung (8) verbundenes Detektionsgitter (10) nach Anspruch 10 versehen und dazu eingerichtet, ein Verfahren nach einem der Ansprüche 1 bis 8 durchzuführen.

## Geänderte Patentansprüche

### Geänderte Patentansprüche gemäss Regel 137(2) EPÜ.

1. Verfahren zum Betrieb eines Tores (4) mit einem zwischen einer Schließstellung und einer Öffnungsstellung entlang eines Fahrwegs bewegbaren Torblatt (5), mit einem mit dem Torblatt (5) gekoppelten Torantrieb (7), mit einer den Torantrieb (7) steuernden Torsteuerung (8) und mit zumindest einem eine Mehrzahl an entlang des Fahrwegs beabstandet angeordneten Detektionseinrichtungen (11) aufweisenden und mit der Torsteuerung (8) über einen Signalweg (9) verbundenen Detektionsgitter (10), wobei die Detektionseinrichtungen (11) beim Detektieren eines Objekts in einem ihnen zugeordneten Detektionsbereich (12) einen aktivierten Zustand einnehmen, wobei das Detektionsgitter (10) in einem nominalen Betriebszustand (A), wenn keine der Detektionseinrichtungen (11) aktiviert ist, ein gepulstes erstes Signal über den Signalweg (9) an die Torsteuerung (8) übermittelt, wobei das Detektionsgitter (10) in einem Fehlerzustand (B) ein nicht-gepulstes zweites Signal über den Signalweg (9) an die Torsteuerung (8) übermittelt, **wobei** das Detektionsgitter (10) in dem nominalen Betriebszustand (A) das gepulste erste Signal mit einer konstanten ersten Frequenz (f₁) übermittelt und dass das Detektionsgitter (10) in einem von dem nominalen Betriebszustand (A) und dem Fehlerzustand (B) abweichenden dritten Betriebszustand (C) ein gepulstes drittes Signal mit einer von der ersten Frequenz (f₁) abweichenden zweiten Frequenz (f₂) über den Signalweg (9) an die Torsteuerung (8) übermittelt **dadurch gekennzeichnet, dass** der dritte Betriebszustand (C) ein aktiviertes Blanking des Detektionsgitters (10) ist.

2. Verfahren nach Anspruch 1, **dadurch gekennzeichnet, dass** die Torsteuerung (8) bei einem Fehlersignal den Torantrieb (7) sperrt, stoppt und/oder reversiert.

3. Verfahren nach Anspruch 2, **dadurch gekennzeichnet, dass** das zweite Signal von der Torsteuerung (8), insbesondere während einer von der Öffnungsstellung zu der Schließstellung gerichteten Schließfahrt, als Fehlersignal (X) interpretiert wird.

4. Verfahren nach Anspruch 2 oder 3 **dadurch gekennzeichnet, dass** das dritte Signal, insbesondere zeitgesteuert und/oder in Abhängigkeit von der Schließposition des Torblatts (5), nicht als Fehlersignal (X) interpretiert wird.

5. Verfahren nach einem der Ansprüche 2 bis 4, **dadurch gekennzeichnet, dass** das dritte Signal, insbesondere bei nicht aktivem Torantrieb oder außerhalb einer Schließfahrt, als Fehlersignal (X) interpretiert wird.

6. Verfahren nach einem der Ansprüche 1 bis 5, **dadurch gekennzeichnet, dass** zumindest eine Detektionseinrichtung (11) eine Lichtschranke ist.

7. Verfahren nach Anspruch 6, **dadurch gekennzeichnet, dass** das Detektionsgitter (10) ein Lichtgitter ist.

8. Torsteuerungsanordnung zur Durchführung eines Verfahrens nach einem der Ansprüche 1 bis 7 umfassend ein Detektionsgitter (10) mit einer Vielzahl von Detektionseinrichtungen (11), welche entlang eines Fahrwegs eines Tors (4) angeordnet werden können, und mit zumindest einem Signalgeber, welcher dazu eingerichtet ist, in einem nominalen Betriebszustand (A) ein gepulstes erstes Signal mit einer ersten Frequenz (f₁) auszugeben, in einem Fehlerzustand ein nicht-gepulstes zweites Signal auszugeben und in einem von dem nominalen Betriebszustand (A) und dem Fehlerzustand abweichenden dritten Betriebszustand (C) eines aktiven Blankings des Detektionsgitters (10) ein gepulstes drittes Signal mit einer zweiten Frequenz (f₂) auszugeben und umfassend eine Torsteuerung (8) mit einem Signalempfänger (8a), wobei die Torsteuerung (8) dazu eingerichtet ist, das von dem Signalempfänger (8a) empfangene mit einer ersten Frequenz (f₁) gepulste erste Signal als nominelles Signal (N) zu verarbeiten, das nicht-gepulste zweite Signal als Fehlersignal (X) zu verarbeiten und das mit einer zweiten Frequenz (f₂) gepulste dritte Signal als dritten Betriebszustand (C) eines aktiven Blankings des Detektionsgitters (10) zu verarbeiten und wobei die Torsteuerung (8) ferner dazu eingerichtet ist, einen Torantrieb (7) eines Tores (4) anzusteuern und in Abhängigkeit vom Betriebszustand zu sperren, zu stoppen und/oder zu reversieren.

9. Toranordnung (1) mit einer eine Toröffnung (2) aufweisenden Gebäudewand (3), mit einem an der Toröffnung (2) angeordneten Tor (4), welches ein zwischen einer die Toröffnung (2) verschließenden Schließstellung und einer die Toröffnung (2) zumindest teilweise freigebenden Öffnungsstellung entlang eines Fahrwegs bewegbaren Torblatt (5) und einen mit dem Torblatt (5) gekoppelten Torantrieb (7) aufweist, **dadurch gekennzeichnet, dass** die Toranordnung (1) mit einer Torsteuerungsanordnung nach Anspruch 8 mit einer Torsteuerung (8) und einem über einen Signalweg (9) mit der Torsteuerung (8) verbundenen Detektionsgitter (10) versehen und dazu eingerichtet, ein Verfahren nach einem der Ansprüche 1 bis 7 durchzuführen.
